# EUROPÄISCHE PATENTANMELDUNG

(11) **EP 4 686 668 A2**
(43) Veröffentlichungstag der Anmeldung: **04.02.2026**
(21) Anmeldenummer: 25192765.3
(22) Anmeldetag: 30.07.2025
(51) Int. Cl.: B65D 41/04, B65D 53/02

(54) **DECKEL ZUM VERSCHLIESSEN EINES FLÜSSIGKEITSBEHÄLTERS**

(30) Priorität: 30.07.2024 DE 202024104257 U
(71) Anmelder: Waterdrop Microdrink GmbH, 1100 Wien (AT)
(72) Erfinder: HERMANN, Christoph, 1100 Wien (AT); SLATTERY, Ian, SE6 4JW London (GB)
(74) Vertreter: Eisenführ Speiser

(57) **Zusammenfassung**

Die Erfindung betrifft einen Deckel (1) zum Verschließen eines Flüssigkeitsbehälters (2). Der Deckel (1) umfasst ein Deckelelement (20), das auf einer Innenseite des Deckelelements ein Deckelgewinde (24) für eine Gewindeverbindung mit einem Behältergewinde (2c) eines Flüssigkeitsbehälters (2) aufweist. Es ist ein Dichtungshalteelement (30), das mit dem Deckelelement (20) verbunden ist, vorgesehen. Das Dichtungshalteelement (30) weist einen Vorsprung (31) auf, der sich ausgehend von einem Außenumfang des Dichtungshalteelements (30) in radialer Richtung (R) nach außen erstreckt. Der Vorsprung (31) ist derart angeordnet und ausgebildet, dass zwischen dem Vorsprung (31) und dem Deckelelement (20) eine durch den Vorsprung (31) gebildete Hinterschneidung (60) zum Halten eines Dichtungselements (40) ausgebildet ist. Es ist ferner ein Dichtungselement (40) vorgesehen, das zumindest abschnittsweise elastisch verformbar ist und einen Halteabschnitt (48) aufweist, der sich in radialer Richtung (R) nach innen erstreckt. Das Dichtungselement (40) kann in einer Dichtposition angeordnet werden, in der das Dichtungselement (40) innerhalb des Deckelelements (20) angeordnet ist und das Dichtungselement (40) mittels des Vorsprungs (31) des Dichtungshalteelements (30) innerhalb des Deckelelements (20) gehalten wird. Das Dichtungselement (40) ist mittels elastischer Verformung des Dichtungselements (40) aus dem Deckelelement (20) herausnehmbar.

## Beschreibung

Die Erfindung betrifft einen Deckel zum Verschließen eines Flüssigkeitsbehälters, insbesondere einer Getränkeflasche, vorzugsweise einer Wasserflasche. Ferner betrifft die Erfindung einen Flüssigkeitsbehälter und ein Verfahren zur Herstellung eines Deckels.

Deckel zum Verschließen von Flüssigkeitsbehältern, insbesondere Deckel zum Verschließen von Getränkeflaschen, sind aus dem Stand der Technik in vielfältiger Form bekannt.

Bei bekannten Deckeln besteht häufig das Problem, dass die Dichtungen, die ein Auslaufen von Flüssigkeit aus den Flüssigkeitsbehälter verhindern sollen, nicht ausreichend gründlich gereinigt werden können, sodass sich regelmäßig Ablagerungen und/oder Schimmel im Bereich der Dichtungen bildet, der nicht oder nur schwer entfernt werden kann. Eine solche Bildung von Ablagerungen und/oder Schimmel sollte jedoch aus hygienischen und gesundheitlichen Gründen vermieden werden.

Ein weiteres Problem besteht darin, dass bei vielen bekannten Deckeln die Dichtwirkung nicht zuverlässig und über einen langen Zeitraum gewährleistet ist, sodass es zum unerwünschten Auslaufen von Flüssigkeit aus dem Flüssigkeitsbehälter kommen kann.

Der Erfindung liegt daher die Aufgabe zugrunde, eine verbesserte Lösung bereitzustellen, welche die genannten Probleme adressiert. Insbesondere ist es Aufgabe der Erfindung, eine Lösung bereitzustellen, mit der eine verbesserte Reinigungsmöglichkeit des Deckels und der Dichtung ermöglicht und außerdem eine zuverlässige Dichtwirkung erreicht wird.

Gemäß einem ersten Aspekt wird die Aufgabe gelöst durch einen Deckel mit den Merkmalen des Anspruchs 1. Danach ist vorgesehen, dass einen Deckel zum Verschließen eines Flüssigkeitsbehälters, insbesondere einer Getränkeflasche, vorzugsweise einer Wasserflasche. Der Deckel umfasst ein Deckelelement, das auf einer Innenseite des Deckelelements ein Deckelgewinde für eine Gewindeverbindung mit einem Behältergewinde eines Flüssigkeitsbehälters, insbesondere einer Getränkeflasche, vorzugsweise einer Wasserflasche, aufweist, ein Dichtungshalteelement, das mit dem Deckelelement verbunden ist, wobei das Dichtungshalteelement einen Vorsprung aufweist, der sich ausgehend von einem Außenumfang des Dichtungshalteelements in radialer Richtung nach außen erstreckt, wobei der Vorsprung derart angeordnet und ausgebildet ist, dass zwischen dem Vorsprung und dem Deckelelement eine durch den Vorsprung gebildete Hinterschneidung zum Halten eines Dichtungselements ausgebildet ist, und ein Dichtungselement, das zumindest abschnittsweise elastisch verformbar ist und einen Halteabschnitt aufweist, der sich in radialer Richtung nach innen erstreckt, wobei das Dichtungselement in einer Dichtposition anordenbar ist, in der das Dichtungselement innerhalb des Deckelelements angeordnet ist und das Dichtungselement mittels des Vorsprungs des Dichtungshalteelements innerhalb des Deckelelements gehalten wird, wobei das Dichtungselement mittels elastischer Verformung des Dichtungselements aus dem Deckelelement herausnehmbar ist.

Es wird also ein Deckel vorgeschlagen, der ein Deckelelement und ein mit dem Deckelelement verbundenes Dichtungshalteelement sowie ein Dichtungselement aufweist, wobei das Dichtungshalteelement einen Vorsprung aufweist, durch den eine Hinterschneidung ausgebildet wird, mittels welcher das Dichtungselement innerhalb des Deckelelements gehalten wird, wobei das Dichtungselement, indem es elastisch verformt wird, aus dem Deckelelement herausgenommen werden kann.

Ein Vorteil eines solchen Deckels besteht darin, dass das Dichtungselement in dem Deckelelement an der für die Dichtungswirkung vorgesehenen Position mittels des Vorsprungs des Dichtungshalteelements sicher gehalten wird, sodass das Dichtungselement nicht ungewollt aus dem Deckelelement herausfallen kann. Dadurch wird einerseits gewährleistet, dass das Dichtungselement seine Funktion, eine Dichtungswirkung herzustellen, zuverlässig erfüllen kann. Und andererseits wird erreicht, dass das Dichtungselement auch beim Abnehmen des Deckels von einem Flüssigkeitsbehälter und/oder beim Bewegen des Deckels nicht verloren geht, sondern in der Position im Deckelelement verbleibt, sofern es nicht bewusst herausgenommen wird.

Ein weiterer Vorteil eines solchen Deckels besteht darin, dass der Deckel gründlicher und einfacher gereinigt werden kann, sodass bei regelmäßiger Reinigung die Bildung von Schimmel und/oder Ablagerungen vermieden werden kann. Die bessere Reinigungsmöglichkeit wird insbesondere dadurch erreicht, dass das Dichtungselement aus dem Deckelelement herausnehmbar ist. Im herausgenommenen Zustand kann das Dichtungselement separat von den anderen Bestandteilen des Deckels von allen Seiten gereinigt werden. Auch das Deckelelement und das Dichtungshalteelement können dann besser gereinigt werden - insbesondere auch die Oberflächen, die beim eingesetzten Dichtungselement Kontaktstellen zwischen Dichtungselement und Deckelelement bilden.

Der Deckel ist vorzugsweise ausgebildet, um einen Flüssigkeitsbehälter, insbesondere eine Getränkeflasche, vorzugsweise eine Wasserflasche, mittels einer lösbaren Gewindeverbindung zu verschließen, wobei der Flüssigkeitsbehälter vorzugsweise als Glasflasche oder Stahlflasche ausgebildet ist.

Vorzugsweise weist der Deckel eine Mittelachse auf, die sich mittig durch den Deckel hindurch erstreckt. Vorzugsweise erstreckt sich die Mittelachse des Deckels in vertikaler Richtung, wenn der Deckel mit einem als Getränkeflasche ausgebildeten Flüssigkeitsbehälter, der mit seinem Boden auf einer horizontalen Ebene steht, verbunden ist.

Vorzugsweise weist der Deckel eine radiale Richtung auf, die orthogonal zur Mittelachse ausgerichtet ist und die sich ausgehend von der Mittelachse nach radial außen erstreckt. Vorzugsweise erstreckt sich die radiale Richtung des Deckels in horizontaler Richtung, wenn der Deckel mit einem als Getränkeflasche ausgebildeten Flüssigkeitsbehälter, der mit seinem Boden auf einer horizontalen Ebene steht, verbunden ist.

Das Deckelelement weist auf der Innenseite des Deckelelements ein Deckelgewinde auf. Das Deckelgewinde ist vorzugsweise als Innengewinde ausgebildet, sodass es mit einem als Außengewinde ausgebildeten Behältergewinde ineinandergreifen kann. Die Innenseite des Deckelelements ist vorzugsweise als im Wesentlichen zylindrisch ausgebildete Innenwand des Deckelelements ausgebildet, wobei vorzugsweise die Mittelachse der im Wesentlich zylindrisch ausgebildeten Innenwand des Deckelelements der Mittelachse des Deckels entspricht. Das Deckelelement kann, mit Ausnahme des Deckelgewindes, rotationssymmetrisch ausgebildet sein.

Das Dichtungshalteelement ist mit dem Deckelelement verbunden. Vorzugsweise ist das Dichtungshalteelement an einer zur Deckelöffnung weisenden oberen Innenfläche des Deckelelements verbunden. Vorzugsweise ist das Dichtungshalteelement mit dem Deckelelement stoffschlüssig verbunden, insbesondere verschweißt, besonders bevorzugt mittels Mikrowellenschweißen verschweißt. Das Dichtungshalteelement ist vorzugsweise rotationssymmetrisch, insbesondere bezogen auf die Mittelachse des Deckels, ausgebildet. Das Dichtungshalteelement weist einen, insbesondere kreisförmigen, Außenumfang auf.

Der Vorsprung des Dichtungshalteelements erstreckt sich ausgehend von dem Außenumfang des Dichtungshalteelements in radialer Richtung nach außen. Der Vorsprung des Dichtungshalteelements ist vorzugsweise als radial umlaufender Vorsprung ausgebildet. Der Vorsprung des Dichtungshalteelements erstreckt sich vorzugsweise entlang eines Kreises, der vorzugsweise einen Mittelpunkt auf der Mittelachse des Deckels aufweist und einen Radius aufweist, der orthogonal zur Mittelachse des Deckels ausgerichtet ist. Die zwischen dem Vorsprung des Dichtungshalteelements und dem Deckelelement gebildete Hinterschneidung dient insbesondere zum formschlüssigen Halten des Dichtungselements. Die Hinterschneidung erstreckt sich vorzugsweise radial umlaufend und benachbart zum Vorsprung des Dichtungshalteelements.

Das Dichtungselement weist einen Halteabschnitt auf, der sich, vorzugsweise ausgehend von einem Innenumfang des Dichtungselements, in radialer Richtung nach innen, also in entgegengesetzter Richtung zur radialen Erstreckungsrichtung des Vorsprungs des Dichtungshalteelements, erstreckt. Der Halteabschnitt des Dichtungselements ist vorzugsweise als radial umlaufender Abschnitt ausgebildet. Der Halteabschnitt des Dichtungselements erstreckt sich vorzugsweise entlang eines Kreises, der vorzugsweise einen Mittelpunkt auf der Mittelachse des Deckels aufweist und einen Radius aufweist, der orthogonal zur Mittelachse des Deckels ausgerichtet ist. Das Dichtungselement kann in einer Dichtposition angeordnet werden, in der das Dichtungselement innerhalb des Deckelelements angeordnet ist und mittels des Vorsprungs des Dichtungshalteelements innerhalb des Deckelelements gehalten wird.

Das Dichtungselement ist zumindest abschnittsweise, vorzugsweise vollständig, elastisch verformbar. Das Dichtungselement kann mittels zumindest abschnittsweiser elastischer Verformung des Dichtungselements aus dem Deckelelement herausgenommen werden. Vorzugsweise kann das Dichtungselement mittels elastischer Verformung des Dichtungselements aus dem Deckelelement herausgezogen werden, wobei sich das Dichtungselement beim Herausziehen aus dem Deckelelement elastisch verformt, wobei insbesondere der Halteabschnitt des Dichtungselements derart verformt wird, dass er an dem Vorsprung des Dichtungshaltelements vorbeibewegt werden kann. Ein Herausnehmen kann insbesondere mittels Herausziehen des Dichtungselements in einer Richtung parallel zur Mittelachse des Deckels erfolgen. Das Dichtungselement ist im herausgenommenen Zustand dann nicht mehr in der Dichtposition, sondern in einer Entnahmeposition angeordnet.

Es ist besonders bevorzugt, dass der Deckel ein Deckelaußenelement umfasst, wobei das Deckelelement innerhalb des Deckelaußenelements angeordnet ist und mit dem Deckelaußenelement verbunden ist. Das Deckelaußenelement kann insbesondere die Außenseite des Deckels bilden und vorzugsweise das Deckelelement umschließen. Das Deckelaußenelement weist vorzugsweise einen zylindrischen Abschnitt und einen Deckeloberseitenabschnitt auf. Das Deckelaußenelement ist vorzugsweise rotationssymmetrisch, insbesondere bezogen auf die Mittelachse des Deckels, ausgebildet. Das Deckelaußenelement ist vorzugsweise stoffschlüssig, insbesondere mittels einer Klebeverbindung, mit dem Deckelelement verbunden.

Das Deckelaußenelement kann, insbesondere zwei, Ausnehmungen zur Verbindung mit einem Verbindungsabschnitt eines Tragehenkels aufweisen. Der Deckel kann dann einen Tragehenkel aufweisen, an dem der Deckel und damit auch, wenn der Deckel mit einem Behälterkörper eines Flüssigkeitsbehälters verbunden ist, der entsprechende Flüssigkeitsbehälter getragen werden kann.

Vorzugsweise weist das Deckelaußenelement eine Außenseite des Deckelaußenelements und eine Innenseite des Deckelaußenelements auf. Vorzugsweise weist das Deckelelement eine Außenseite des Deckelelements und eine Innenseite des Deckelelements auf. Vorzugsweise ist die Außenseite des Deckelelements mit der Innenseite des Deckelaußenelements, vorzugsweise mittels einer stoffschlüssigen Verbindung, insbesondere mittels einer Klebeverbindung, verbunden.

Es ist besonders bevorzugt, dass der Vorsprung des Dichtungshalteelements entlang des Außenumfangs des Dichtungshalteelements in radialer Richtung nach außen weisend gewölbt ausgebildet ist.

Ein Vorteil einer solchen nach außen gewölbten Ausbildung des Vorsprungs des Dichtungshalteelements besteht darin, dass das Dichtungselement, während es beim Herausnehmen oder Einsetzen elastisch verformt wird, besonders schonend entlang des Vorsprungs des Dichtungshalteelements bewegt werden kann, da das Dichtungselement aufgrund der gewölbten Ausbildung des Vorsprungs keinen Kanten und dergleichen ausgesetzt ist. So wird das Dichtungselement auch bei häufigem Einsetzen und Herausnehmen nicht beschädigt, wodurch eine besonders hohe Lebensdauer des Dichtungselements erreicht wird.

Es ist besonders bevorzugt, dass der Halteabschnitt des Dichtungselements in radialer Richtung nach innen weisend gewölbt ausgebildet ist.

Ein Vorteil einer solchen nach innen gewölbten Ausbildung des Halteabschnitts des Dichtungselements besteht darin, dass der Halteabschnitt beim Herausnehmen oder Einsetzen besonders gut elastisch verformt werden kann, sodass das Dichtungselement schonend entlang des Vorsprungs des Dichtungshalteelements bewegt werden kann. Auch dadurch kann eine relativ hohe Lebensdauer des Dichtungselements erreicht werden.

Es ist besonders bevorzugt, dass die Erstreckung des Vorsprungs des Dichtungshalteelements in radialer Richtung nach außen so groß ist, dass der Vorsprung des Dichtungshalteelements in radialer Richtung nach außen den Halteabschnitt des Dichtungselements zumindest teilweise überragt.

Vorzugsweise überragt der Vorsprung des Dichtungshalteelements den Halteabschnitt des Dichtungselements zumindest teilweise, wenn das Dichtungselement in der Dichtposition angeordnet ist, derart, dass der Halteabschnitt des Dichtungselements nicht ohne sich zu verformen an dem Vorsprung des Dichtungshalteelements vorbeibewegt werden kann. Dies hat den Vorteil, dass dadurch das Dichtungselement sicher mittels des Vorsprungs des Dichtungshalteelements in der Dichtposition in dem Deckelelement gehalten wird.

Es ist besonders bevorzugt, dass zwischen dem Halteabschnitt des Dichtungselements und dem Vorsprung des Dichtungshalteelements in Richtung orthogonal zur radialen Richtung ein Abstand ausgebildet ist.

Vorzugsweise sind der Halteabschnitt des Dichtungselements und der Vorsprung des Dichtungshalteelements, insbesondere in einer Richtung parallel zur Mittelachse des Deckels, zueinander beabstandet angeordnet, wenn das Dichtungselement in der Dichtposition angeordnet ist.

Vorzugsweise beträgt der Abstand mindestens 0,25 mm, besonders bevorzugt mindestens 0,5 mm, insbesondere mindestens 1 mm. Vorzugsweise beträgt der Abstand zwischen dem Halteabschnitt des Dichtungselements und dem Vorsprung des Dichtungshalteelements in Richtung parallel zur Mittelachse des Deckels mindestens 0,25 mm, besonders bevorzugt mindestens 0,5 mm, insbesondere mindestens 1 mm.

Vorzugsweise beträgt der Abstand höchstens 5 mm, besonders bevorzugt höchstens 2,5 mm, insbesondere höchstens 1,6 mm. Vorzugsweise beträgt der Abstand zwischen dem Halteabschnitt des Dichtungselements und dem Vorsprung des Dichtungshalteelements in Richtung parallel zur Mittelachse des Deckels höchstens 5 mm, besonders bevorzugt höchstens 2,5 mm, insbesondere höchstens 1,6 mm.

Ganz besonders bevorzugt beträgt der Abstand zwischen dem Halteabschnitt des Dichtungselements und dem Vorsprung des Dichtungshalteelements in Richtung parallel zur Mittelachse des Deckels 1,3 mm.

Ein Vorteil eines solchen Abstands zwischen dem Vorsprung des Dichtungshalteelements und dem Halteabschnitt des Dichtungselements besteht darin, dass ausreichend Raum für eine elastische Verformung des Dichtungselements beim Herausnehmen aus der Dichtposition und beim Einsetzen in die Dichtposition besteht. Dadurch kann das Dichtungselement besonders einfach in das Deckelelement eingesetzt und aus dem Deckelelement herausgenommen werden.

Es ist besonders bevorzugt, dass das Dichtungshalteelement mit dem Deckelelement stoffschlüssig verbunden, vorzugsweise verschweißt, insbesondere mittels Mikrowellenschweißen verschweißt, ist. Vorzugsweise ist die Verbindung zwischen dem Dichtungshalteelement und dem Deckelelement erhalten durch Mikrowellenschweißen.

Ein Vorteil einer solchen stoffschlüssigen Verbindung besteht darin, dass das Dichtungshalteelement besonders fest und unbeweglich mit dem Deckelelement verbunden werden kann. Dadurch kann das Dichtungselement besonders zuverlässig immer wieder erneut in der vorgesehenen Position, der Dichtposition, angeordnet werden.

Ein Vorteil des Einsatzes von Mikrowellenschweißen besteht darin, dass das Deckelelement und das Dichtungshalteelement, wenn diese Elemente aus einem Kunststoff wie Polypropylen bestehen, besonders schnell erhitzt werden können, sodass der Fügevorgang besonders schnell erfolgen kann, wodurch die Fertigungszeit insgesamt für die Herstellung des Deckels reduziert werden kann.

Alternativ zu einer solchen stoffschlüssigen Verbindung zwischen dem Dichtungshalteelement und dem Deckelelement ist auch eine formschlüssige Verbindung möglich. Wenn eine formschlüssige Verbindung zwischen dem Deckelelement und dem Dichtungshalteelement vorgesehen ist, können beispielsweise an Dichtungshalteelement mindestens zwei Verbindungselemente angeordnet sein, die mittels einer Schnappverbindung mit dem Deckelelement verbunden sind, sodass mittels dieser Schnappverbindung das Dichtungshalteelement mit dem Deckelelement verbunden ist.

Es ist besonders bevorzugt, dass das Dichtungselement auf einer Oberseite des Dichtungselements eine Einsetzkontur aufweist und das Deckelelement auf einer zum Dichtungselement weisenden Seite eine Aufnahmekontur aufweist, und wobei die Einsetzkontur des Dichtungselements und die Aufnahmekontur des Deckelelements derart zueinander korrespondierend ausgebildet sind, dass die Einsetzkontur des Dichtungselements in die Aufnahmekontur des Deckelelements passgenau einsetzbar ist.

Die Oberseite des Dichtungselements weist vorzugsweise, wenn das Dichtungselement in der Dichtposition angeordnet ist, zur Deckeloberseite. Die Unterseite des Dichtungselements weist vorzugsweise, wenn das Dichtungselement in der Dichtposition angeordnet ist, zur Deckelöffnung.

Die Einsetzkontur des Dichtungselements ist vorzugsweise, insbesondere bezogen auf die Mittelachse des Deckels, rotationssymmetrisch ausgebildet. Die Aufnahmekontur des Deckelelements ist vorzugsweise, insbesondere bezogen auf die Mittelachse des Deckels, rotationssymmetrisch ausgebildet.

Die Einsetzkontur des Dichtungselements ist vorzugsweise, wenn das Dichtungselement in der Dichtposition angeordnet ist, passgenau in die Aufnahmekontur des Deckelelements eingesetzt. Das bedeutet, dass die Einsetzkontur des Dichtungselements und die Aufnahmekontur des Deckelelements als positive und negative Kontor ausgebildet sind, die genau ineinanderpassen.

Ein Vorteil von einer solchen Einsetzkontur und einer solchen Aufnahmekontur besteht darin, dass das Dichtungselement in einer genau definierten Position, in der das Dichtungselement an dem Deckelelement anliegt, in der Dichtposition angeordnet ist, sodass das Dichtungselement beim Aufsetzen des Deckels auf einen Flüssigkeitsbehälter das Dichtungselement genau in der vorgesehenen Position angeordnet ist, sodass mittels des Dichtungselements zuverlässig die gewünschte Dichtfunktion erreicht werden kann und ein Auslaufen von Flüssigkeiten aus dem Flüssigkeitsbehälter verhindert werden kann.

Es ist besonders bevorzugt, dass das Dichtungselement auf einer Unterseite des Dichtungselements eine Dichtungsfläche zur Herstellung einer Dichtung mit einer Behälteröffnung eines Flüssigkeitsbehälters, insbesondere einer Getränkeflasche, vorzugsweise einer Wasserflasche, aufweist.

Vorzugsweise ist die Dichtungsfläche des Dichtungselements derart ausgebildet und angeordnet, dass die Dichtungsfläche, wenn der Deckel mit einem Behälterkörper verbunden wird, in Kontakt mit einer Oberfläche des Behälterkörpers ist und eine Dichtungskraft zwischen der Dichtungsfläche des Dichtungselements und der Oberfläche des Behälterkörpers entsteht. Mittels einer solchen Dichtungskraft kann auf besonders vorteilhafte Weise die gewünschte Dichtwirkung sichergestellt werden.

Vorzugsweise weist die Dichtungsfläche mehrere Erhebungen und Vertiefungen auf, die bevorzugt kreisförmig und/oder konzentrisch ausgebildet sind. Die Dichtungsfläche ist vorzugsweise, insbesondere bezogen auf die Mittelachse des Deckels, rotationssymmetrisch ausgebildet. Vorzugsweise sind die Erhebungen und Vertiefungen der Dichtungsfläche kreisförmig und/oder konzentrisch bezogen auf die Mittelachse des Deckels angeordnet. Mittels solcher Erhebungen und Vertiefungen kann eine elastische Verformung der Erhebungen besonders zuverlässig erreicht werden, wodurch eine durchgehende Abdichtung, und damit eine zuverlässige Dichtwirkung, besonders gut sichergestellt werden kann.

Es ist besonders bevorzugt, dass das Dichtungselement einen sich in Richtung einer Deckelöffnung des Deckels erstreckenden Griff zum Herausziehen des Dichtungselements aus dem Deckelelement aufweist. Mittels eines solchen Griffs kann die Handhabung des Dichtungselements beim Herausnehmen aus dem Deckelelement und beim Einsetzen in das Deckelelement erleichtert werden.

Vorzugsweise weist der Griff des Dichtungselements eine, bevorzugt kreisförmig ausgebildete, Ausnehmung auf, die vorzugsweise auf einer zu einer Mittelachse des Deckels weisenden Seite des Griffs angeordnet ist.

Mittels einer solchen Ausnehmung des Griffs wird ein besonders einfaches Greifen des Griffs ermöglicht, wobei insbesondere der Daumen in der Ausnehmung platziert werden kann.

Vorzugsweise erstreckt sich der Griff mit seiner Längserstreckung parallel zur Mittelachse des Deckels. Vorzugsweise erstreckt sich der Griff quer zur Längserstreckung entlang seiner Quererstreckung entlang eines Kreissegments, das einen Kreismittelpunkt aufweist, der auf der Mittelachse des Deckels liegt.

Es ist besonders bevorzugt, dass das Deckelelement einen Verbindungsabschnitt aufweist, der eine, vorzugsweise kreisförmig um eine Mittelachse des Deckels angeordnete, Ausnehmung, insbesondere in Form einer Nut, aufweist, wobei das Dichtungshalteelement einen zum Verbindungsabschnitt des Deckelelements korrespondierenden Verbindungsabschnitt aufweist, und wobei der Verbindungsabschnitt des Deckelelements mit dem Verbindungsabschnitt des Dichtungshalteelements stoffschlüssig verbunden ist.

Mittels einer solchen Ausnehmung des Verbindungsabschnitts des Deckelelements kann erreicht werden, dass sich beidseitig der Ausnehmung schmale Abschnitte ausbilden, die zur Herstellung einer stoffschlüssigen Verbindung mit dem Dichtungshalteelement besonders schnell erhitzt und aufgeschmolzen werden können. Der Verbindungsabschnitt des Deckelelements ist vorzugsweise rotationssymmetrisch, insbesondere bezogen auf die Mittelachse des Deckels, ausgebildet. Die Ausnehmung des Verbindungsabschnitts des Deckelelements ist vorzugsweise rotationssymmetrisch, insbesondere bezogen auf die Mittelachse des Deckels, ausgebildet. Der Verbindungsabschnitt des Dichtungselements ist vorzugsweise rotationssymmetrisch, insbesondere bezogen auf die Mittelachse des Deckels, ausgebildet.

Vorzugsweise ist der Verbindungsabschnitt des Dichtungselements beidseitig zu der Ausnehmung des Verbindungsabschnitts des Deckelelements mit dem Verbindungsabschnitt des Deckelelements stoffschlüssig verbunden.

Es ist besonders bevorzugt, dass das Dichtungselement einen Abdeckungsabschnitt aufweist, der das Dichtungshalteelement in Richtung der Deckelöffnung vollständig abdeckt. Vorzugsweise ist das Dichtungshalteelement vollständig von dem Abdeckungsabschnitt des Dichtungselements bedeckt, sodass, wenn das Dichtungselement in der Dichtposition angeordnet ist, das Dichtungshalteelement fluidtechnisch nicht mit der Deckelöffnung verbunden ist.

Ein Vorteil eines Abdeckungsabschnitts des Dichtungselements besteht darin, dass, wenn der Deckel mit einem Behälterkörper verbunden ist, nur eine Verbindungsfläche, nämlich die Fläche zwischen dem Behälterkörper und der Dichtungsfläche des Dichtungselements, abgedichtet werden muss. Aufgrund des Abdeckungsabschnitts des Dichtungselements kann keine Flüssigkeit innerhalb der Dichtungsfläche des Dichtungselements zwischen dem Dichtungselement und dem Dichtungshaltelement entlangfließen. Da somit nur eine einzige Fläche abgedichtet werden muss und es keine potentiellen weiteren Undichtigkeitsstellen gibt, kann eine besonders zuverlässige Abdichtung erreicht und ein Auslaufen von Flüssigkeit aus dem Flüssigkeitsbehälter zuverlässig verhindert werden.

Es ist besonders bevorzugt, dass das Dichtungshalteelement einen zylinderförmigen Einsetzabschnitt auf und das Deckelelement einen zylinderförmigen Aufnahmeabschnitt aufweist, wobei der Einsetzabschnitt des Dichtungshalteelements in dem Aufnahmeabschnitt des Deckelelements passgenau eingesetzt ist.

Vorzugsweise ist der Einsetzabschnitt des Dichtungshalteelements rotationssymmetrisch, insbesondere bezogen auf die Mittelachse des Deckels, ausgebildet. Vorzugsweise ist der Aufnahmeabschnitt des Deckelelements rotationssymmetrisch, insbesondere bezogen auf die Mittelachse des Deckels, ausgebildet.

Vorzugsweise sind der Einsetzabschnitt des Dichtungshalteelements und der Aufnahmeabschnitt des Deckelelements korrespondierend zueinander ausgebildet. Dadurch kann auf besonders vorteilhafte Weise eine exakte Platzierung des Dichtungshalteelements in der richtigen Position sichergestellt werden.

Mittels eines solchen Einsetzabschnitts des Dichtungshalteelements und eines solchen Aufnahmeabschnitts des Deckelelements sichergestellt werden, dass das Dichtungshalteelement aufgrund des Aufnahmeabschnitts verstärkt in seiner vorgesehenen Position gehalten wird und außerdem, dass das Dichtungshalteelement bei der Fertigung zuverlässig genau mittig in dem Deckelelement platziert werden kann.

Es ist besonders bevorzugt, dass das Deckelelement Kunststoff, vorzugsweise in Form eines thermoplastischen Kunststoffs, insbesondere Polypropylen, umfasst oder daraus besteht.

Es ist besonders bevorzugt, dass das Dichtungshalteelement Kunststoff, vorzugsweise in Form eines thermoplastischen Kunststoffs, insbesondere Polypropylen, umfasst oder daraus besteht.

Es ist besonders bevorzugt, dass das Deckelelement und das Dichtungshalteelement das gleiche Material umfassen oder daraus bestehen. Dadurch kann eine besonders gute Schweißverbindung zwischen den beiden Bauteilen hergestellt werden.

Es ist besonders bevorzugt, dass das Dichtungselement Elastomer, vorzugsweise in Form von Silikon, insbesondere in Form von lebensmittelechtem Silikon, umfasst oder daraus besteht. Silikon ist dabei besonders bevorzugt, da damit zum einen ein lebensmittelechtes Material bereitgestellt werden kann, sodass keine Giftstoffe von dem Material abgegeben werden und Geschmack und Geruch der Flüssigkeit nicht negativ durch das Material beeinflusst werden, und zum anderen ein elastisches Material bereitgestellt werden kann, sodass das Dichtungselement mittels elastischer Verformung aus dem Deckelelement herausgenommen und in das Deckelelement eingesetzt werden kann.

Es ist besonders bevorzugt, dass das Deckelaußenelement Metall, vorzugsweise in Form von Stahl, insbesondere rostfreiem Stahl, umfasst oder daraus besteht.

Es ist besonders bevorzugt, dass das Dichtungselement eine Shore-A-Härte von mindestens 25 Shore A 3s, vorzugsweise mindestens 35 Shore A 3s, besonders bevorzugt mindestens 45 Shore A 3s, aufweist.

Eine solche Mindesthärte hat sich als besonders vorteilhaft sowohl für das zuverlässige Erreichen der Dichtigkeit als auch für die geforderte Elastizität für das Herausnehmen und Einsetzen erwiesen.

Alle Angaben der Werte für die Shore-A-Härte sind insbesondere als Angaben nach DIN ISO 7619-1 zu verstehen, wobei sich die Werte auf eine Messzeit von 3 Sekunden und eine Messtemperatur von 23 °C beziehen.

Es ist besonders bevorzugt, dass das Dichtungselement eine Shore-A-Härte von höchstens 75 Shore A 3s, vorzugsweise höchstens 65 Shore A 3s, besonders bevorzugt höchstens 55 Shore A 3s, aufweist.

Eine solche Maximalhärte hat sich als besonders vorteilhaft sowohl für das zuverlässige Erreichen der Dichtigkeit als auch für die geforderte Elastizität für das Herausnehmen und Einsetzen erwiesen.

Es ist besonders bevorzugt, dass das Dichtungselement eine Shore-A-Härte von 50 Shore A 3s aufweist. Eine solche Härte hat sich als ganz besonders vorteilhaft sowohl für das zuverlässige Erreichen der Dichtigkeit als auch für die geforderte Elastizität für das Herausnehmen und Einsetzen erwiesen.

Es ist besonders bevorzugt, dass der Deckel zwei Henkelhalteelemente aufweist und das Deckelaußenelement zwei Löcher zur Aufnahme der Henkelhalteelemente aufweist. Vorzugsweise weisen die Henkelhalteelemente jeweils einen äußeren Verbindungsabschnitt und einen inneren Verbindungsabschnitt auf. Vorzugsweise ist der äußere Verbindungsabschnitt des Henkelhalteelements im Bereich der Außenseite des Deckelaußenelements angeordnet und der innere Verbindungsabschnitt des Henkelhalteelements im Bereich der Innenseite des Deckelaußenelements angeordnet.

Unter einem Henkelhalteelement ist insbesondere ein Bauteil zu verstehen, das ausgebildet ist, um eine Verbindung, vorzugsweise eine formschlüssige und/oder lösbare Verbindung, insbesondere eine Schnappverbindung, herzustellen mit einem Henkel, der ausgebildet ist zum Tragen des Deckels und/oder einer Flasche, auf der der Deckel aufgesetzt ist. Vorzugsweise ist der äußere Verbindungsabschnitt des Henkelhalteelements auf der Außenseite des Deckelaußenelements angeordnet und der innere Verbindungsabschnitt des Henkelhalteelements auf der Innenseite, also innerhalb, des Deckelaußenelements angeordnet. Dadurch kann auf besonders vorteilhafte Weise der innere Verbindungsabschnitt des Henkelhalteelements mit einem Deckelelement, insbesondere formschlüssig, verbunden werden oder in ein Deckelelement eingreifen und der äußere Verbindungsabschnitt mit einem Henkel, insbesondere formschlüssig, verbunden werden oder in einen Henkel eingreifen.

Es ist besonders bevorzugt, dass der Deckel einen Henkel aufweist, der ein erstes Ende und ein zweites Ende aufweist, wobei am ersten Ende des Henkels ein Loch zur Herstellung einer formschlüssigen, vorzugsweise lösbaren, Verbindung, insbesondere einer Schnappverbindung, mit einem der Henkelhalteelemente angeordnet ist. Es ist besonders bevorzugt, dass am zweiten Ende des Henkels ein Loch zur Herstellung einer formschlüssigen, vorzugsweise lösbaren, Verbindung, insbesondere einer Schnappverbindung, mit einem der Henkelhalteelemente angeordnet ist. Vorzugsweise ist an jedem der Henkelhalteelemente zwischen dem inneren Verbindungsabschnitt und dem äußeren Verbindungsabschnitt ein Hinterschnitt ausgebildet. Vorzugsweise weist jeweils der äußere Verbindungsabschnitt des Henkelhalteelements einen Außendurchmesser auf, der mindestens 1 mm, vorzugsweise mindestens 2 mm, größer ist als der Innendurchmesser des Lochs am ersten Ende des Henkels und/oder des Lochs am zweiten Ende des Henkels. Vorzugsweise weist jeweils der äußere Verbindungsabschnitt des Henkelhalteelements einen Außendurchmesser auf, der höchstens 6 mm, vorzugsweise höchstens 4 mm, kleiner ist als der Innendurchmesser des Lochs am ersten Ende des Henkels und/oder des Lochs am zweiten Ende des Henkels.

Der Henkel dient insbesondere dem Tragen des Deckels und/oder einer Flasche, auf der der Deckel aufgesetzt ist. Das Loch am ersten Ende des Henkels ist derart angeordnet und ausgebildet, dass es über den äußeren Verbindungsabschnitt des Henkelhalteelements gestülpt werden kann. Das erste Ende des Henkels ist dabei vorzugsweise derart elastisch ausgebildet, dass es sich beim Überstülpen verformen kann, sodass eine formschlüssige und insbesondere lösbare Verbindung zwischen dem Henkel und dem Henkelhalteelement hergestellt werden kann. Ein Vorteil einer solchen Verbindung besteht darin, dass der Henkel abnehmbar und wiederaufsetzbar ist. Dadurch werden eine verbesserte Reinigungsmöglichkeit und ein einfacherer Austausch der Einzelteile erreicht.

Es ist besonders bevorzugt, dass das Deckelelement für jedes der Henkelhalteelemente eine Ausnehmung zur Verbindung mit dem inneren Verbindungsabschnitt des jeweiligen Henkelhalteelements aufweist. Vorzugsweise weist jede der Ausnehmungen zur Verbindung mit dem inneren Verbindungsabschnitt des jeweiligen Henkelhalteelements eine in Umfangsrichtung des Deckelelements gekrümmte Fläche auf. Vorzugsweise weist der innere Verbindungsabschnitt des jeweiligen Henkelhalteelements eine dieser gekrümmten Fläche entsprechende gekrümmte Kontaktfläche auf.

Gemäß einem weiteren Aspekt, wird die eingangs genannte Aufgabe gelöst durch einen Flüssigkeitsbehälter, vorzugsweise in Form einer Getränkeflasche, insbesondere in Form einer Wasserflasche, umfassend: einen Behälterkörper, insbesondere in Form eines Flaschenkörpers, zur Aufnahme von Flüssigkeiten, insbesondere Wasser, wobei der Behälterkörper eine Behälteröffnung und ein Behältergewinde aufweist, und einen wie hier beschriebenen Deckel, wobei das Deckelgewinde des Deckels ausgebildet ist, um in das Behältergewinde des Behälterkörpers einzugreifen und eine lösbare Gewindeverbindung zwischen dem Deckel und dem Behälterkörper herzustellen.

Vorzugsweise besteht der Behälterkörper aus Glas oder Metall, insbesondere Stahl. Das Behältergewinde des Behälterkörpers ist vorzugsweise als Außengewinde ausgebildet. Das Deckelgewinde des Deckels ist vorzugsweise als Innengewinde ausgebildet.

Gemäß einem weiteren Aspekt, wird die eingangs genannte Aufgabe gelöst durch ein Verfahren zur Herstellung eines Deckels, vorzugsweise eines wie hier beschriebenen Deckels, das Verfahren umfassend: Herstellen, insbesondere mittels Spritzgießen, eines Deckelelements, das vorzugsweise Polypropylen umfasst oder daraus besteht, und das auf einer Innenseite des Deckelelements ein Deckelgewinde für eine Gewindeverbindung mit einem Behältergewinde eines Flüssigkeitsbehälters, insbesondere einer Getränkeflasche, vorzugsweise einer Wasserflasche, aufweist; Herstellen, insbesondere mittels Spritzgießen, eines Dichtungshalteelements, das vorzugsweise Polypropylen umfasst oder daraus besteht, wobei das Dichtungshalteelement einen Vorsprung aufweist, der sich ausgehend von einem Außenumfang des Dichtungshalteelements in radialer Richtung nach außen erstreckt; Stoffschlüssiges Verbinden des Dichtungshalteelements mit dem Deckelelement; Einsetzen eines Dichtungselements, das zumindest abschnittsweise elastisch verformbar ist, in eine Dichtposition, sodass das Dichtungselement innerhalb des Deckelelements angeordnet ist und mittels des Vorsprungs des Dichtungshalteelements innerhalb des Deckelelements gehalten wird.

Es ist besonders bevorzugt, dass das Verfahren umfasst: Herstellen eines Deckelaußenelements, vorzugsweise aus Stahl, insbesondere rostfreiem Stahl; und/oder Stoffschlüssiges Verbinden des Deckelelements mit einem Deckelaußenelement mittels Anordnen des Deckelelements innerhalb des Deckelaußenelements und Anordnen einer Klebeverbindung zwischen dem Deckelelement und dem Deckelaußenelement.

Es ist besonders bevorzugt, dass das stoffschlüssige Verbinden des Dichtungshalteelements mit dem Deckelelement mittels Mikrowellenschweißen erfolgt, insbesondere mittels Aufbringen von Mikrowellen mit einer Energie von mindestens 100 Watt, vorzugsweise mindestens 200 Watt, und/oder von höchstens 500 Watt, vorzugsweise höchstens 400 Watt, und/oder einer Frequenz von mindestens 5 kHz, vorzugsweise mindestens 10 kHz, und/oder von höchstens 30 kHz, vorzugsweise höchstens 20 kHz, und/oder einer Zeit von mindestens 0,05 Sekunden, vorzugsweise mindestens 0,10 Sekunden, und/oder von höchstens 0,30 Sekunden, vorzugsweis höchstens 0,20 Sekunden.

Ein solches Aufbringen von Mikrowellen mit einer solchen Energie und/oder mit einer solchen Frequenz und/oder für eine solche Zeit hat sich als besonders vorteilhaft für eine besonders zügige Herstellung der Verbindung erwiesen, wobei trotzdem die gewünschte Festigkeit der Verbindung erreicht werden kann.

Ganz besonders vorteilhaft erfolgt das Aufbringen von Mikrowellen mit einer Energie von 259 Watt und/oder einer Frequenz von 14,93 kHz und/oder einer Zeit von 0,15 Sekunden.

Es ist besonders bevorzugt, dass das Verfahren umfasst: Positionieren zweier Henkelhalteelemente in Löchern des Deckelaußenelements, wobei die Henkelhalteelemente jeweils einen äußeren Verbindungsabschnitt und einen inneren Verbindungsabschnitt aufweisen, wobei vorzugsweise der äußere Verbindungsabschnitt des Henkelhalteelements im Bereich der Außenseite des Deckelaußenelements angeordnet ist und der innere Verbindungsabschnitt des Henkelhalteelements im Bereich der Innenseite des Deckelaußenelements angeordnet ist.

Es ist besonders bevorzugt, dass das Verfahren umfasst: Einsetzen des Deckelelements in das Deckelaußenelement, wobei das Deckelelement für jedes der Henkelhalteelemente eine Ausnehmung zur Verbindung mit dem inneren Verbindungsabschnitt des jeweiligen Henkelhalteelements aufweist und die Ausnehmungen den inneren Verbindungsabschnitt des jeweiligen Henkelhalteelements aufnehmen.

Es ist besonders bevorzugt, dass das Verfahren umfasst: Herstellen einer formschlüssigen, vorzugsweise lösbaren, Verbindung, insbesondere einer Schnappverbindung, zwischen einem Loch an einem ersten Ende eines Henkels und einem der Henkelhalteelemente und einer formschlüssigen, vorzugsweise lösbaren, Verbindung, insbesondere einer Schnappverbindung, zwischen einem Loch an einem zweiten Ende des Henkels und einem der Henkelhalteelemente.

Zu den Vorteilen, Ausführungsvarianten und Ausführungsdetails der verschiedenen Aspekte der hier beschriebenen Lösungen und ihrer jeweiligen möglichen Fortbildungen wird auch auf die Beschreibung zu den entsprechenden Merkmalen, Details und Vorteilen der jeweils anderen Aspekte und ihrer Fortbildungen verwiesen.

Bevorzugte Ausführungsbeispiele werden beispielhaft anhand der beiliegenden Figuren erläutert. Die Zeichnungen sind nicht unbedingt maßstabsgetreu. In den Figuren sind gleiche oder im Wesentlichen funktionsgleiche bzw. -ähnliche Elemente mit den gleichen Bezugszeichen bezeichnet. Es zeigen:
- Fig. 1a:: eine Ansicht von schräg oben einer ersten Ausführungsform eines Deckels;
- Fig. 1b:: eine Ansicht von schräg unten der ersten Ausführungsform eines Deckels;
- Fig. 1c:: eine Ansicht von unten der ersten Ausführungsform eines Deckels;
- Fig. 2:: eine Explosionsdarstellung der ersten Ausführungsform eines Deckels;
- Fig. 3:: eine Schnittansicht und zwei Detailansichten der ersten Ausführungsform eines Deckels;
- Fig. 4a:: ein Flüssigkeitsbehälter in Form einer Getränkeflasche, auf die ein Deckel aufsetzbar ist;
- Fig. 4b:: ein Flüssigkeitsbehälter in Form einer Getränkeflasche mit einem Deckel;
- Fig. 5a:: eine Ansicht von schräg unten einer zweiten Ausführungsform eines Deckels;
- Fig. 5b:: eine Schnittansicht der zweiten Ausführungsform eines Deckels, aufgesetzt auf einen Flüssigkeitsbehälter in Form einer Getränkeflasche;
- Fig. 6a-d:: Schnittansichten von Bestandteile der zweiten Ausführungsform eines Deckels zur Erläuterung einer Herstellung des Deckels;
- Fig. 7a-b:: eine schematische Darstellung eines Verfahrens zur Herstellung eines Deckels;
- Fig. 8:: eine Explosionsdarstellung einer dritten Ausführungsform eines Deckels;
- Fig. 9:: eine Schnittansicht der dritten Ausführungsform eines Deckels;
- Fig. 10:: eine Explosionsdarstellung einer vierten Ausführungsform eines Deckels;
- Fig. 11**:**: eine Schnittansicht der vierten Ausführungsform eines Deckels;
- Fig. 12a:: eine Ansicht von schräg oben einer fünften Ausführungsform eines Deckels;
- Fig. 12b:: eine Ansicht von schräg unten der fünften Ausführungsform eines Deckels;
- Fig. 12c:: eine Ansicht von unten der fünften Ausführungsform eines Deckels;
- Fig.13a-e:: eine schematische Darstellung eines Verfahrens zur Herstellung eines Deckels der fünften Ausführungsform;
- Fig. 14:: eine Schnittansicht der fünften Ausführungsform eines Deckels;
- Fig. 15a:: eine Schnittansicht der fünften Ausführungsform eines Deckels von unten;
- Fig. 15b:: eine Detailansicht einer Verbindung zwischen Henkel und Henkelhalteelement der fünften Ausführungsform eines Deckels;
- Fig. 16:: eine schematische Darstellung eines Verfahrens zur Herstellung der fünften Ausführungsform eines Deckels.

Fig. 1a, Fig. 1 b und Fig. 1c zeigen verschiedene Ansichten einer ersten Ausführungsform eines Deckels 1. In Fig. 1a ist der Deckel 1 von schräg oben gezeigt, sodass das rotationssymmetrisch um die Mittelachse A des Deckels 1 ausgebildete Deckelaußenelement 10 erkennbar ist. Das Deckelaußenelement 10 weist eine Außenseite 11 auf, die wiederum einen zylindrischen Abschnitt 13 und einen daran anschließenden Deckeloberseitenabschnitt 15 umfasst. Das Deckelaußenelement 10 ist bezogen auf die Mittelachse A des Deckels 1 rotationssymmetrisch ausgebildet. In Fig. 1b ist der Deckel 1 von schräg unten gezeigt, sodass die Deckelöffnung 1a und das Deckelelement 20 erkennbar sind. Das Deckelelement 20 weist ein Deckelgewinde 24 auf, das als Innengewinde ausgebildet ist. Das Dichtungselement 40 ist innerhalb des Deckelelements 20 in der Dichtposition angeordnet. Die Dichtfläche 42 des Dichtungselements 40 weist in Richtung der Deckelöffnung 1a. Das Dichtungselement 40 weist ferner einen Griff 44 mit einer kreisförmig ausgebildete Ausnehmung 45 auf. Die kreisförmig ausgebildete Ausnehmung 45 ist auf einer zu der Mittelachse A des Deckels 1 weisenden Seite des Griffs 44 angeordnet. Mittels einer solchen Ausnehmung 45 des Griffs 44 wird ein besonders einfaches Greifen des Griffs 44 ermöglicht, wobei der Daumen in der Ausnehmung 45 platziert werden kann. Das Dichtungselement 40 weist außerdem einen Abdeckungsabschnitt 43 auf, der ein Dichtungshalteelement (siehe Fig. 2 und Fig. 3, dort mit Bezugszeichen 30 gekennzeichnet) in Richtung der Deckelöffnung 1a vollständig abdeckt. In Fig. 1c ist der Deckel 1 von unten gezeigt. Dabei ist erkennbar, dass die Dichtfläche 42 rotationssymmetrisch um die Mittelachse A des Deckels 1 angeordnet ist und dass sich der Griff 44 mit seiner Längserstreckung parallel zur Mittelachse A des Deckels 1 erstreckt.

Fig. 2 zeigt eine Explosionsdarstellung der in Fig. 1a, 1b und 1c gezeigten ersten Ausführungsform des Deckels 1. Das Deckelaußenelement 10 weist eine Innenseite 12 auf, die wiederum einen zylindrischen Abschnitt 14 und einen daran anschließenden Abschnitt 16 umfasst. Das Deckelelement 20 weist eine Außenseite 21 und eine Innenseite 22 auf. An der Außenseite 21 des Deckelelements 20 weist das Deckelelement 20 einen zylindrischen Abschnitt 23 mit Ausnehmungen 27 und einen daran anschließenden Deckelelementoberseitenabschnitt 25 auf. Am unteren Rand weist das Deckelelement 20 einen Randabschnitt 28 auf. An der Innenseite 22 des Deckelelements 20 weist das Deckelelement 20 das Deckelgewinde 24 und eine Aufnahmekontur 26 sowie einen Aufnahmeabschnitt 29 auf. Das Dichtungshalteelement 30 weist eine Unterseite 32 und einen Vorsprung 31 auf. Das Dichtungselement 40 weist eine Oberseite 40o und eine Unterseite 40u auf. Ferner sind die Dichtfläche 42 des Dichtungselements 40 und der Abdeckungsabschnitt 43 des Dichtungselements 40 sowie der Griff 44 des Dichtungselements 40 mit der Ausnehmung 45 gezeigt.

Fig. 3 zeigt eine Schnittansicht und zwei Detailansichten B und C der bereits im Zusammenhang mit Fig. 1a, 1b, 1c und 2 erläuterten ersten Ausführungsform des Deckels 1. Das Deckelaußenelement 10 umschließt das Deckelelement 20. Das Deckelaußenelement 10 ist mit dem Deckelelement 20 mittels einer Klebeverbindung stoffschlüssig verbunden. Mittels des Randabschnitts 28 des Deckelelements 20 wird beim Verkleben ein Austreten von Klebstoff verhindert. Das Dichtungselement 40 weist auf seiner Oberseite eine Einsetzkontur 46 auf. Das Deckelelement 20 weist auf einer zum Dichtungselement 40 weisenden Seite eine Aufnahmekontur 26 auf. Die Einsetzkontur 46 des Dichtungselements 40 und die Aufnahmekontur 26 des Deckelelements 20 sind derart zueinander korrespondierend ausgebildet, dass die Einsetzkontur 46 des Dichtungselements 40 in die Aufnahmekontur 26 des Deckelelements 20 passgenau einsetzbar, und in der hier gezeigten Dichtposition des Dichtungselements passgenau eingesetzt, ist. Das Dichtungshalteelement 30 weist einen zylinderförmigen Einsetzabschnitt 39 auf und das Deckelelement 20 weist einen zylinderförmigen Aufnahmeabschnitt 29 auf. Der Einsetzabschnitt 39 des Dichtungshalteelements 30 ist passgenau in dem Aufnahmeabschnitt 29 des Deckelelements 20 eingesetzt. Das Deckelelement 20 weist ferner einen an den Aufnahmeabschnitt 29 anschließenden Verbindungsabschnitt 20a auf, der eine kreisförmig um eine Mittelachse A des Deckels 1 angeordnete Ausnehmung 20b in Form einer Nut aufweist. Das Dichtungshalteelement 30 weist einen zum Verbindungsabschnitt 20a des Deckelelements 20 korrespondierenden Verbindungsabschnitt 30a auf. Der Verbindungsabschnitt 20a des Deckelelements 20 ist mit dem Verbindungsabschnitt 30a des Dichtungshalteelements 30 stoffschlüssig verbunden, wobei die Verbindung mittels Mikrowellenschweißen hergestellt wurde. Innerhalb des zylinderförmigen Einsetzabschnitts 39 des Dichtungshalteelements 30 ist ein Hohlraum 50 angeordnet.

Das Dichtungshalteelement 30 weist einen Vorsprung 31 auf, der sich ausgehend von einem Außenumfang 30b des Dichtungshalteelements 30 in radialer Richtung R, die orthogonal zur Mittelachse A des Deckels 1 orientiert ist, nach außen erstreckt. Der Vorsprung 31 ist derart angeordnet und ausgebildet, dass zwischen dem Vorsprung 31 und dem Deckelelement 20 eine durch den Vorsprung 31 gebildete Hinterschneidung 60 zum Halten des Dichtungselements 40 ausgebildet ist. Das Dichtungselement 40 ist elastisch verformbar und weist einen Halteabschnitt 48 auf, der sich in radialer Richtung R nach innen erstreckt. Das Dichtungselement 40 ist hier in der Dichtposition angeordnet, in der das Dichtungselement 40 innerhalb des Deckelelements 20 angeordnet ist und das Dichtungselement 40 mittels des Vorsprungs 31 des Dichtungshalteelements 30 innerhalb des Deckelelements 20 gehalten wird. Das Dichtungselement 40 kann mittels elastischer Verformung des Dichtungselements 40 aus dem Deckelelement 20 herausgenommen werden. Zwischen dem Halteabschnitt 48 des Dichtungselements 40 und dem Vorsprung 31 des Dichtungshalteelements 30 ist in Richtung parallel zur Mittelachse A des Deckels 1 ein Abstand D ausgebildet, der bei dem hier gezeigten Ausführungsbeispiel 1,6 mm beträgt. Dieser Abstand D ist vorgesehen, um beim Herausnehmen und Einsetzen des Dichtungselements 40 Raum für die dabei gewünschte elastische Verformung zu schaffen. Auf diese Weise kann das Dichtungselement 40 besonders gut in das Deckelelement in die Dichtposition eingesetzt und aus dem Deckelelement in eine Entnahmeposition herausgenommen werden.

Fig. 4a und Fig. 4b zeigen einen Flüssigkeitsbehälter 2 in Form einer Getränkeflasche. In Fig. 4a ist kein Deckel aufgesetzt und in Fig. 4b ist ein Deckel 1, beispielsweise ein Deckel wie im Zusammenhang mit den Fig. 1a, 1b, 1c, 2 und 3 beschrieben, aufgesetzt. Der Flüssigkeitsbehälter 2 weist einen Behälterkörper 2a in Form eines Flaschenkörpers zur Aufnahme von Flüssigkeiten, insbesondere Wasser, auf. Der Behälterkörper 2a weist eine Behälteröffnung 2b und ein Behältergewinde 2c auf. Der Deckel 1 weist ein Deckelgewinde (hier nicht gezeigt) auf, das ausgebildet ist, um in das Behältergewinde 2c des Behälterkörpers 2a einzugreifen und eine lösbare Gewindeverbindung zwischen dem Deckel 1 und dem Behälterkörper 2a herzustellen.

Fig. 5a zeigt eine Ansicht von schräg unten einer zweiten Ausführungsform eines Deckels 1. Diese zweite Ausführungsform entspricht im Wesentlichen der im Zusammenhang mit den Fig. 1a, 1b, 1c, 2 und 3 beschriebenen ersten Ausführungsform, weshalb zur Beschreibung des Deckels im Wesentlichen auf die dortige Beschreibung verwiesen wird. Der einzige Unterschied zur ersten Ausführungsform besteht darin, dass bei der zweiten Ausführungsform das Dichtungselement 40 keinen Abdeckungsabschnitt 43 aufweist, sodass das Dichtungshalteelement 30 bei der zweiten Ausführungsform nicht in Richtung der Deckelöffnung 1a abdeckt ist. Fig. 5b zeigt eine Schnittansicht des in Fig. 5a gezeigten Deckels, aufgesetzt auf einen Flüssigkeitsbehälter 2 in Form einer Getränkeflasche.

Fig. 6a-d zeigen Schnittansichten von Bestandteilen der zweiten Ausführungsform eines Deckels zur Erläuterung einer Herstellung eines Deckels 1. In Fig. 6a wird gezeigt, dass das Deckelelement 20 in das Deckelaußenelement 10 eingesetzt wird. In Fig. 6b wird gezeigt, dass das Dichtungshalteelement 30 in das Deckelelement 20 eingesetzt wird. In Fig. 6c wird gezeigt, dass das Dichtungselement 40 in das Deckelelement 20 eingesetzt wird. In Fig. 6d weist der Deckel 1 dann alle seine Bestandteile im zusammengebauten Zustand auf, wobei das Dichtungselement 40 in der Dichtposition angeordnet ist.

Fig. 7a-b zeigen schematische Darstellungen eines Verfahrens 100 zur Herstellung eines Deckels.

Das in Fig. 7a gezeigte beispielhafte Verfahren 100 umfasst folgende Schritte: In einem Schritt 110, Herstellen, insbesondere mittels Spritzgießen, eines Deckelelements 20, das vorzugsweise Polypropylen umfasst oder daraus besteht, und das auf einer Innenseite 22 des Deckelelements 20 ein Deckelgewinde 24 für eine Gewindeverbindung mit einem Behältergewinde 2c eines Flüssigkeitsbehälters 2, insbesondere einer Getränkeflasche, vorzugsweise einer Wasserflasche, aufweist. In einem Schritt 120, Herstellen, insbesondere mittels Spritzgießen, eines Dichtungshalteelements 30, das vorzugsweise Polypropylen umfasst oder daraus besteht, wobei das Dichtungshalteelement 30 einen Vorsprung 31 aufweist, der sich ausgehend von einem Außenumfang 30b des Dichtungshalteelements 30 in radialer Richtung R nach außen erstreckt. In einem Schritt 130, Stoffschlüssiges Verbinden des Dichtungshalteelements 30 mit dem Deckelelement 20 mittels Mikrowellenschweißen, insbesondere mittels Aufbringen von Mikrowellen mit einer Energie von mindestens 100 Watt, vorzugsweise mindestens 200 Watt, und/oder von höchstens 500 Watt, vorzugsweise höchstens 400 Watt, und/oder einer Frequenz von mindestens 5 kHz, vorzugsweise mindestens 10 kHz, und/oder von höchstens 30 kHz, vorzugsweise höchstens 20 kHz, und/oder einer Zeit von mindestens 0,05 Sekunden, vorzugsweise mindestens 0,10 Sekunden, und/oder von höchstens 0,30 Sekunden, vorzugsweis höchstens 0,20 Sekunden. Besonders bevorzugt kann das Aufbringen von Mikrowellen erfolgen mit einer Energie von 259 Watt und einer Frequenz von 14,93 kHz und einer Zeit von 0,15 Sekunden. In einem Schritt 140, Einsetzen eines Dichtungselements 40, das zumindest abschnittsweise elastisch verformbar ist, in eine Dichtposition, sodass das Dichtungselement 40 innerhalb des Deckelelements 20 angeordnet ist und mittels des Vorsprungs 31 des Dichtungshalteelements 30 innerhalb des Deckelelements gehalten wird.

Das in Fig. 7b gezeigte Verfahren umfasst die im Zusammenhang mit Fig. 7a beschriebenen Verfahrensschritte und zusätzlich, zwischen den Schritten 120 und 130 die folgenden Schritte 125a und 125c: In einem Schritt 125a, Herstellen eines Deckelaußenelements, vorzugsweise aus Stahl, insbesondere rostfreiem Stahl. In einem Schritt 125c, Stoffschlüssiges Verbinden 125c des Deckelelements 20 mit einem Deckelaußenelement 10 mittels Anordnen des Deckelelements 20 innerhalb des Deckelaußenelements 10 und Anordnen einer Klebeverbindung zwischen dem Deckelelement 20 und dem Deckelaußenelement 10.

Fig. 8 zeigt eine Explosionsdarstellung einer dritten Ausführungsform eines Deckels 1. Das Deckelaußenelement 10 ist wie im Zusammenhang mit der ersten Ausführungsform erläutert ausgebildet. Das Dichtungselement 40 ist wie im Zusammenhang mit der zweiten Ausführungsform erläutert ausgebildet. Das Dichtungshalteelement 30 und das Deckelelement 20 sind zwar auch ähnlich wie bei der ersten und zweiten Ausführungsform ausgebildet, allerdings ist die Verbindung zwischen dem Dichtungshalteelement 30 und dem Deckelelement 20 anders realisiert. Das Dichtungshalteelement 30 und das Deckelelement 20 sind nicht stoffschlüssig, sondern mittels einer Schnappverbindung formschlüssig verbunden. Dazu weist das Dichtungshalteelement 30 zwei Verbindungselemente 38a, 38b auf, die mittels einer Schnappverbindung mit dem Deckelelement 20 an zwei dafür vorgesehenen Verbindungselementaufnahmen 20d, 20c (siehe auch Fig. 9) verbunden werden, sodass mittels dieser Schnappverbindung das Dichtungshalteelement 30 mit dem Deckelelement 20 formschlüssig verbunden ist. Fig. 9 zeigt eine Schnittansicht der in Fig. 8 gezeigten dritten Ausführungsform des Deckels 1. In Fig. 9 ist erkennbar, dass die Verbindungselemente 38a, 38b jeweils einen Haken 38s aufweisen, die in das Element 20s eingreifen und so eine formschlüssige Verbindung herstellen.

Fig. 10 zeigt eine Explosionsdarstellung einer vierten Ausführungsform eines Deckels. Die vierte Ausführungsform entspricht im Wesentlichen der dritten Ausführungsform des Deckels 1, sodass auf die Ausführungen zur dritten Ausführungsform verwiesen wird. Im Unterschied zur dritten Ausführungsform ist allerdings bei der vierten Ausführungsform zusätzlich ein Tragehenkel 3 mit zwei daran angeordneten Verbindungsabschnitten 3x vorgesehen. Außerdem weist das Deckelaußenelement 10 zwei Ausnehmungen 10x zur Verbindung mit den Verbindungsabschnitten 3x des Tragehenkels 3 auf. Auch das Dichtungshalteelement 30 weist zwei Ausnehmungen 38x zur Verbindung mit den Verbindungsabschnitten 3x des Tragehenkels 3 auf. Fig. 11 zeigt eine Schnittansicht der in Fig. 10 gezeigten vierten Ausführungsform des Deckels 1.

Fig. 12a zeigt eine Ansicht von schräg oben einer fünften Ausführungsform eines Deckels 1. Diese fünfte Ausführungsform entspricht im Wesentlichen der im Zusammenhang mit den Fig. 1a, 1b, 1c, 2 und 3 beschriebenen ersten Ausführungsform, weshalb zur Beschreibung des Deckels 1 im Wesentlichen auf die dortige Beschreibung verwiesen wird. Ein Unterschied im Vergleich zur ersten Ausführungsform besteht allerdings darin, dass die fünfte Ausführungsform einen Henkel 3 aufweist. Ferner weist der Deckel 1 zwei Henkelhalteelemente 4 auf, an denen der Henkel 3 jeweils formschlüssig und lösbar mittels einer Schnappverbindung verbunden ist. Fig. 12b zeigt den in Fig. 1 gezeigten Deckel 1 in einer Ansicht von schräg unten und Fig. 12c zeigt diesen Deckel 1 von unten, wobei erkennbar ist, dass auf der linken Seite der Henkel 3 mittels eines ersten Endes 3b des Henkels 3 mit dem dortigen Henkelhalteelement 4 verbunden ist und auf der rechten Seite der Henkel 3 mittels eines zweiten Endes 3c des Henkels 3 mit dem dortigen Henkelhalteelement 4 verbunden ist.

Fig. 13a-e zeigt eine schematische Darstellung eines Verfahrens zur Herstellung eines Deckels der fünften Ausführungsform. In Fig. 13a ist das Deckelaußenelement 10 gezeigt. Das Deckelaußenelement 10 weist zwei auf gegenüberliegenden Seiten angeordnete Löcher 17 zur Aufnahme der Henkelhalteelemente 4 auf. Die zwei Henkelhalteelemente 4, die jeweils einen äußeren Verbindungsabschnitt 4a und einen inneren Verbindungsabschnitt 4b aufweisen, werden von Innen in das Deckelaußenelement 10 geführt und in die Löcher 17 eingesetzt, sodass jeweils der äußere Verbindungsabschnitt 4a auf der Außenseite des Deckelaußenelements 10 und der innere Verbindungsabschnitt 4b auf der Innenseite des Deckelaußenelements 10 angeordnet sind, wie in Fig. 13b dargestellt. Wie ferner in Fig. 13b gezeigt wird ein Deckelelement 20 anschließend von unten derart in das Deckelaußenelement 10 eingesetzt, dass die inneren Verbindungsabschnitte 4b der Henkelhalteelemente 4 in den Ausnehmungen 27a des Deckelelements 20 angeordnet sind. In Fig. 13c ist das Deckelelement 20 im eingesetzten Zustand gezeigt. Anschließend wird der Henkel 3, wie in Fig. 13d in einer Detailansicht dargestellt, mit den Henkelhalteelementen 4 verbunden, indem der Henkel beidseitig mit den dafür vorgesehenen Löchern 3a an den beiden Enden des Henkels 3 formschlüssig und lösbar mit den Henkelhalteelementen 4 verbunden wird. Dazu werden die Enden des Henkels 3 über den jeweiligen äußeren Verbindungsabschnitt 4a gestülpt, wobei sich der das Loch 3a umgebende Rand elastisch verformt. Nach dem Verbinden verformt sich der Rand um das Loch 3a wieder elastisch zurück, sodass eine formschlüssige Verbindung zwischen dem Henkel 3 und dem entsprechenden Henkelhalteelement 4 hergestellt ist. In Fig. 13e ist der Deckel 1 mit verbundenem Henkel 3 gezeigt.

In Fig. 14 ist eine Schnittansicht der fünften Ausführungsform eines Deckels 1 gezeigt. Der Henkel 3 ist mit seinem ersten Ende 3b und seinem zweiten Ende 3c an den Henkelhalteelementen 4 formschlüssig verbunden.

Wie in der Schnittansicht der fünften Ausführungsform eines Deckels 1 in Fig. 15a gezeigt, ist der innere Abschnitt des inneren Verbindungsabschnitts 4b als derart gekrümmte Fläche ausgebildet, dass diese Kontaktfläche 4d (siehe Fig. 15b) der in Umfangsrichtung gekrümmten Fläche der Ausnehmung 27a des Deckelelements 20 entspricht.

In Fig. 15b ist eine Detailansicht gezeigt, in der erkennbar ist, dass das erste Ende 3b des Henkels 3 zumindest abschnittsweise in einem Hinterschnitt 4d des Henkelhalteelements angeordnet ist, wodurch eine formschlüssige Verbindung hergestellt wird. Das erste Ende 3b weist außerdem eine Schräge 3s im Bereich des Lochs 3a des Henkels 3 auf, sodass ein Verbinden des Henkels 3 mit dem Henkelhalteelement 4 durch ein vereinfachtes Aufschieben leichter möglich ist. Die Überschneidung B zwischen dem äußerem Verbindungsabschnitt 4a des Henkelhaltelements 4 und dem erstem Ende 3b des Henkels 3 beträgt vorzugsweise zwischen 1 mm und 2 mm, vorzugsweise ca. 1,5 mm. Der Außendurchmesser des äußeren Verbindungsabschnitts 4a des Henkelelements 4 ist somit insbesondere zwischen 2 mm und 4 mm, vorzugsweise ca. 3 mm, größer als der Innendurchmesser des Lochs des ersten Endes 3b des Henkels 3. Dies gilt entsprechend auch für die Verbindung des zweiten Endes 3c des Henkels 3 mit dem anderen Henkelelement 4.

Fig. 16 zeigt eine schematische Darstellung eines beispielhaften Verfahrens zur Herstellung der fünften Ausführungsform eines Deckels 1. Das gezeigte beispielhafte Verfahren 100 umfasst folgende Schritte: In einem Schritt 110**,** Herstellen, insbesondere mittels Spritzgießen, eines Deckelelements 20, das vorzugsweise Polypropylen umfasst oder daraus besteht, und das auf einer Innenseite 21 des Deckelelements 20 ein Deckelgewinde 24 für eine Gewindeverbindung mit einem Behältergewinde 2c eines Flüssigkeitsbehälters 2, insbesondere einer Getränkeflasche, vorzugsweise einer Wasserflasche, aufweist. In einem Schritt 120, Herstellen, insbesondere mittels Spritzgießen, eines Dichtungshalteelements 30, das vorzugsweise Polypropylen umfasst oder daraus besteht, wobei das Dichtungshalteelement 30 einen Vorsprung 31 aufweist, der sich ausgehend von einem Außenumfang 30b des Dichtungshalteelements 30 in radialer Richtung R nach außen erstreckt. In einem Schritt 130, Stoffschlüssiges Verbinden des Dichtungshalteelements 30 mit dem Deckelelement 20 mittels Mikrowellenschweißen, insbesondere mittels Aufbringen von Mikrowellen mit einer Energie von mindestens 100 Watt, vorzugsweise mindestens 200 Watt, und/oder von höchstens 500 Watt, vorzugsweise höchstens 400 Watt, und/oder einer Frequenz von mindestens 5 kHz, vorzugsweise mindestens 10 kHz, und/oder von höchstens 30 kHz, vorzugsweise höchstens 20 kHz, und/oder einer Zeit von mindestens 0,05 Sekunden, vorzugsweise mindestens 0,10 Sekunden, und/oder von höchstens 0,30 Sekunden, vorzugsweis höchstens 0,20 Sekunden. Besonders bevorzugt kann das Aufbringen von Mikrowellen erfolgen mit einer Energie von 259 Watt und einer Frequenz von 14,93 kHz und einer Zeit von 0,15 Sekunden. In einem Schritt 140, Einsetzen eines Dichtungselements 40, das zumindest abschnittsweise elastisch verformbar ist, in eine Dichtposition, sodass das Dichtungselement 40 innerhalb des Deckelelements 20 angeordnet ist und mittels des Vorsprungs 31 des Dichtungshalteelements 30 innerhalb des Deckelelements gehalten wird. In einem Schritt 150, Positionieren zweier Henkelhalteelemente 4 in Löchern 17 eines Deckelaußenelements 10, wobei die Henkelhalteelemente 4 jeweils einen äußeren Verbindungsabschnitt 4a und einen inneren Verbindungsabschnitt 4b aufweisen, wobei der äußere Verbindungsabschnitt 4a des Henkelhalteelements 4 im Bereich der Außenseite 11 des Deckelaußenelements 10 angeordnet ist und der innere Verbindungsabschnitt 4b des Henkelhalteelements 4 im Bereich der Innenseite 12 des Deckelaußenelements 10 angeordnet ist. In einem Schritt 125b, Einsetzen des Deckelelements 20 in das Deckelaußenelement 10, wobei das Deckelelement 20 für jedes der Henkelhalteelemente 4 eine Ausnehmung 27a zur Verbindung mit dem inneren Verbindungsabschnitt 4b des jeweiligen Henkelhalteelements 4 aufweist und die Ausnehmungen 27a den inneren Verbindungsabschnitt 4b des jeweiligen Henkelhalteelements aufnehmen. In einem Schritt 125c, Stoffschlüssiges Verbinden 125c des Deckelelements 20 mit dem Deckelaußenelement 10 mittels Anordnen des Deckelelements 20 innerhalb des Deckelaußenelements 10 und Anordnen einer Klebeverbindung zwischen dem Deckelelement 20 und dem Deckelaußenelement 10. In einem Schritt 160, Herstellen einer formschlüssigen lösbaren Verbindung, insbesondere einer Schnappverbindung, zwischen einem Loch 3a an einem ersten Ende 3b eines Henkels 3 und einem der Henkelhalteelemente 4 und einer formschlüssigen lösbaren Verbindung, insbesondere einer Schnappverbindung, zwischen einem Loch 3a an einem zweiten Ende 3c des Henkels 3 und einem der Henkelhalteelemente 4.

### Bezugszeichenliste

- 1: Deckel
- 1a: Deckelöffnung
- 2: Flüssigkeitsbehälter
- 2a: Behälterkörper
- 2b: Behälteröffnung
- 2c: Behältergewinde
- 3: Henkel
- 3a: Loch in dem Henkel
- 3b: erstes Ende des Henkels
- 3c: zweites Ende des Henkels
- 3s: Schräge am Loch des Henkels
- 3x: Verbindungsabschnitte des Henkels
- 4: Henkelhalteelement
- 4a: äußerer Verbindungsabschnitt des Henkelhaltelements
- 4b: innerer Verbindungsabschnitt des Henkelhaltelements
- 4c: Hinterschnitt des Henkelhalteelements
- 10: Deckelaußenelement
- 10x: Ausnehmungen des Deckelaußenelements
- 11: Außenseite des Deckelaußenelements
- 12: Innenseite des Deckelaußenelements
- 13: zylindrischer Abschnitt der Außenseite des Deckelaußenelements
- 14: zylindrischer Abschnitt der Innenseite des Deckelaußenelements
- 15: Deckeloberseitenabschnitt der Außenseite des Deckelaußenelements
- 16: Abschnitt der Innenseite des Deckelaußenelements
- 17: Loch in dem Deckelaußenelement
- 20: Deckelelement
- 20a: Verbindungsabschnitt des Deckelelements
- 20b: Ausnehmung des Deckelelements
- 20c: Verbindungselementaufnahmen des Deckelelements
- 20d: Verbindungselementaufnahmen des Deckelelements
- 20s: Element des Deckelelements
- 21: Außenseite des Deckelelements
- 22: Innenseite des Deckelelements
- 23: zylindrischer Abschnitt der Außenseite des Deckelelements
- 24: Deckelgewinde des Deckelelements
- 25: Deckelelementoberseitenabschnitt
- 26: Aufnahmekontur des Deckelelements
- 27: Ausnehmungen des Deckelelements
- 27a: Ausnehmung des Deckelelements zur Verbindung mit dem inneren Verbindungsabschnitt des Henkelhalteelements
- 28: Randabschnitt des Deckelelements
- 29: Aufnahmeabschnitt des Deckelelements
- 30: Dichtungshalteelement
- 30a: Verbindungsabschnitt des Dichtungshalteelements
- 30b: Außenumfang des Dichtungshalteelements
- 31: Vorsprung des Dichtungshalteelements
- 32: Unterseite des Dichtungshalteelements
- 38a: Verbindungselement des Dichtungshalteelements
- 38b: Verbindungselement des Dichtungshalteelements
- 38s: Haken des Verbindungselements des Dichtungshalteelements
- 38x: Ausnehmungen des Dichtungshalteelements
- 39: Einsetzabschnitt des Dichtungshalteelements
- 40: Dichtungselement
- 40o: Oberseite des Dichtungselements
- 40u: Unterseite des Dichtungselements
- 42: Dichtfläche des Dichtungselements
- 43: Abdeckungsabschnitt des Dichtungselements
- 44: Griff des Dichtungselements
- 45: Ausnehmung des Griffs des Dichtungselements
- 46: Einsetzkontur des Dichtungselements
- 48: Halteabschnitt des Dichtungselements
- 50: Hohlraum des Dichtungshalteelements
- 60: Hinterschneidung
- 100: Verfahren
- 110-160: Verfahrensschritte
- A: Mittelachse des Deckels
- B: Überschneidung zwischen äußerem Verbindungsabschnitt des Henkelhaltelements und erstem bzw. zweitem Ende des Henkels
- D: Abstand zwischen Vorsprung des Dichtungshalteelements und Halteabschnitt des Dichtungselements
- R: radiale Richtung

## Patentansprüche

1. Deckel (1) zum Verschließen eines Flüssigkeitsbehälters (2), insbesondere einer Getränkeflasche, vorzugsweise einer Wasserflasche, der Deckel (1) umfassend
- ein Deckelelement (20), das auf einer Innenseite (22) des Deckelelements (20) ein Deckelgewinde (24) für eine Gewindeverbindung mit einem Behältergewinde (2c) eines Flüssigkeitsbehälters (2), insbesondere einer Getränkeflasche, vorzugsweise einer Wasserflasche, aufweist,
- ein Dichtungshalteelement (30), das mit dem Deckelelement (20) verbunden ist, wobei das Dichtungshalteelement (30) einen Vorsprung (31) aufweist, der sich ausgehend von einem Außenumfang (30b) des Dichtungshalteelements (30) in radialer Richtung (R) nach außen erstreckt, wobei der Vorsprung (31) derart angeordnet und ausgebildet ist, dass zwischen dem Vorsprung (31) und dem Deckelelement (20) eine durch den Vorsprung (31) gebildete Hinterschneidung (60) zum Halten eines Dichtungselements (40) ausgebildet ist, und
- ein Dichtungselement (40), das zumindest abschnittsweise elastisch verformbar ist und einen Halteabschnitt (48) aufweist, der sich in radialer Richtung (R) nach innen erstreckt, wobei das Dichtungselement (40) in einer Dichtposition anordenbar ist, in der das Dichtungselement (40) innerhalb des Deckelelements (20) angeordnet ist und das Dichtungselement (40) mittels des Vorsprungs (31) des Dichtungshalteelements (30) innerhalb des Deckelelements (20) gehalten wird, wobei das Dichtungselement (40) mittels elastischer Verformung des Dichtungselements (40) aus dem Deckelelement (40) herausnehmbar ist.

2. Deckel (1) nach dem vorhergehenden Anspruch, umfassend
- ein Deckelaußenelement (10), wobei das Deckelelement (20) innerhalb des Deckelaußenelements (10) angeordnet ist und mit dem Deckelaußenelement (10) verbunden ist,
wobei vorzugsweise das Deckelaußenelement (10) eine Außenseite (11) des Deckelaußenelements (10) und eine Innenseite (12) des Deckelaußenelements (10) aufweist und das Deckelelement (20) eine Außenseite (21) des Deckelelements (20) und eine Innenseite (22) des Deckelelements (20) aufweist und die Außenseite (21) des Deckelelements (20) mit der Innenseite (12) des Deckelaußenelements (10), vorzugsweise mittels einer stoffschlüssigen Verbindung, insbesondere mittels einer Klebeverbindung, verbunden ist.

3. Deckel (1) nach einem der vorhergehenden Ansprüche,
wobei der Vorsprung (31) des Dichtungshalteelements (30) entlang des Außenumfangs (30b) des Dichtungshalteelements (30) in radialer Richtung (R) nach außen weisend gewölbt ausgebildet ist, und/oder
wobei der Halteabschnitt (48) des Dichtungselements (40) in radialer Richtung (R) nach innen weisend gewölbt ausgebildet ist, und/oder
wobei die Erstreckung des Vorsprungs (31) des Dichtungshalteelements (30) in radialer Richtung (R) nach außen so groß ist, dass der Vorsprung (31) des Dichtungselements (30) in radialer Richtung (R) nach außen den Halteabschnitt (48) des Dichtungselements (40) zumindest teilweise überragt.

4. Deckel (1) nach einem der vorhergehenden Ansprüche,
wobei zwischen dem Halteabschnitt (48) des Dichtungselements (40) und dem Vorsprung (31) des Dichtungshalteelements (30) in Richtung orthogonal zur radialen Richtung (R) ein Abstand (D) ausgebildet ist, wobei der Abstand (D) vorzugsweise mindestens 0,25 mm, besonders bevorzugt mindestens 0,5 mm, insbesondere mindestens 1 mm beträgt, und/oder wobei der Abstand (D) vorzugsweise höchstens 5 mm, besonders bevorzugt höchstens 2,5 mm, insbesondere höchstens 1,6 mm, beträgt, und/oder
wobei das Dichtungshalteelement (30) mit dem Deckelelement (20) stoffschlüssig verbunden, vorzugsweise verschweißt, insbesondere mittels Mikrowellenschweißen verschweißt, ist.

5. Deckel (1) nach einem der vorhergehenden Ansprüche,
wobei das Dichtungselement (40) auf einer Oberseite (40o) des Dichtungselements (40) eine Einsetzkontur (46) aufweist und das Deckelelement (20) auf einer zum Dichtungselement (40) weisenden Seite eine Aufnahmekontur (26) aufweist, und wobei die Einsetzkontur (46) des Dichtungselements (40) und die Aufnahmekontur (26) des Deckelelements (20) derart zueinander korrespondierend ausgebildet sind, dass die Einsetzkontur (46) des Dichtungselements (40) in die Aufnahmekontur (26) des Deckelelements (20) passgenau einsetzbar ist, und/oder
wobei das Dichtungselement (40) auf einer Unterseite (40u) des Dichtungselements (40) eine Dichtungsfläche (42) zur Herstellung einer Dichtung mit einer Behälteröffnung (2b) eines Flüssigkeitsbehälters (2), insbesondere einer Getränkeflasche, vorzugsweise einer Wasserflasche, aufweist,
wobei vorzugsweise die Dichtungsfläche (42) mehrere Erhebungen und Vertiefungen aufweist, die bevorzugt kreisförmig und/oder konzentrisch ausgebildet sind.

6. Deckel (1) nach einem der vorhergehenden Ansprüche,
wobei das Dichtungselement (40) einen sich in Richtung einer Deckelöffnung (1a) des Deckels (1) erstreckenden Griff (44) zum Herausziehen des Dichtungselements (40) aus dem Deckelelement (20) aufweist, wobei vorzugsweise der Griff (44) des Dichtungselements (40) eine, bevorzugt kreisförmig ausgebildete, Ausnehmung (45) aufweist, die vorzugsweise auf einer zu einer Mittelachse (A) des Deckels (1) weisenden Seite des Griffs (44) angeordnet ist, und/oder wobei das Dichtungselement (40) einen Abdeckungsabschnitt (43) aufweist, der das Dichtungshalteelement (30) in Richtung der Deckelöffnung (1a) vollständig abdeckt, und/oder
wobei das Dichtungshalteelement (30) einen zylinderförmigen Einsetzabschnitt (39) aufweist und das Deckelelement (20) einen zylinderförmigen Aufnahmeabschnitt (29) aufweist, wobei der Einsetzabschnitt (39) des Dichtungshalteelements (30) in dem Aufnahmeabschnitt (29) des Deckelelements (20) passgenau eingesetzt ist.

7. Deckel (1) nach einem der vorhergehenden Ansprüche,
wobei das Deckelelement (20) einen Verbindungsabschnitt (20a) aufweist, der eine, vorzugsweise kreisförmig um eine Mittelachse (A) des Deckels (1) angeordnete, Ausnehmung (20b), insbesondere in Form einer Nut, aufweist,
wobei das Dichtungshalteelement (30) einen zum Verbindungsabschnitt (20a) des Deckelelements (20) korrespondierenden Verbindungsabschnitt (30a) aufweist, und wobei der Verbindungsabschnitt (20a) des Deckelelements (20) mit dem Verbindungsabschnitt (30a) des Dichtungshalteelements (30) stoffschlüssig verbunden ist,
wobei vorzugsweise der Verbindungsabschnitt (30a) des Dichtungselements (30) beidseitig zu der Ausnehmung (20b) des Verbindungsabschnitts (20a) des Deckelelements (20) mit dem Verbindungsabschnitt (20a) des Deckelelements (20) stoffschlüssig verbunden ist.

8. Deckel (1) nach einem der vorhergehenden Ansprüche,
wobei das Deckelelement (20) Kunststoff, vorzugsweise in Form eines thermoplastischen Kunststoffs, insbesondere Polypropylen, umfasst oder daraus besteht, und/oder
wobei das Dichtungshalteelement (30) Kunststoff, vorzugsweise in Form eines thermoplastischen Kunststoffs, insbesondere Polypropylen, umfasst oder daraus besteht, und/oder
wobei das Dichtungselement (40) Elastomer, vorzugsweise in Form von Silikon, insbesondere in Form von lebensmittelechtem Silikon, umfasst oder daraus besteht, und/oder
wobei das Deckelaußenelement (10) Metall, vorzugsweise in Form von Stahl, insbesondere rostfreiem Stahl, umfasst oder daraus besteht, und/oder wobei das Dichtungselement (40) eine Shore-A-Härte von mindestens 25 Shore A 3s, vorzugsweise mindestens 35 Shore A 3s, besonders bevorzugt mindestens 45 Shore A 3s, aufweist, und/oder
wobei das Dichtungselement (40) eine Shore-A-Härte von höchstens 75 Shore A 3s, vorzugsweise höchstens 65 Shore A 3s, besonders bevorzugt höchstens 55 Shore A 3s, aufweist, und/oder
wobei das Dichtungselement (40) eine Shore-A-Härte von 50 Shore A 3s aufweist.

9. Deckel (1) nach einem der vorhergehenden Ansprüche,
wobei der Deckel (1) zwei Henkelhalteelemente (4) aufweist und wobei das Deckelaußenelement (10) zwei Löcher (17) zur Aufnahme der Henkelhalteelemente (4) aufweist, wobei die Henkelhalteelemente (4) jeweils einen äußeren Verbindungsabschnitt (4a) und einen inneren Verbindungsabschnitt (4b) aufweisen, wobei vorzugsweise der äußere Verbindungsabschnitt (4a) des Henkelhalteelements (4) im Bereich der Außenseite (11) des Deckelaußenelements (10) angeordnet ist und der innere Verbindungsabschnitt (4b) des Henkelhalteelements (4) im Bereich der Innenseite (12) des Deckelaußenelements (10) angeordnet ist.

10. Deckel (1) nach einem der vorhergehenden Ansprüche,
wobei der Deckel (1) einen Henkel (3) aufweist, der ein erstes Ende (3b) und ein zweites Ende (3c) aufweist, wobei am ersten Ende (3b) des Henkels (3) ein Loch (3a) zur Herstellung einer formschlüssigen, vorzugsweise lösbaren, Verbindung, insbesondere einer Schnappverbindung, mit einem der Henkelhalteelemente (4) angeordnet ist und am zweiten Ende (3c) des Henkels (3) ein Loch (3a) zur Herstellung einer formschlüssigen, vorzugsweise lösbaren, Verbindung, insbesondere einer Schnappverbindung, mit einem der Henkelhalteelemente (4) angeordnet ist, wobei vorzugsweise an jedem der Henkelhalteelemente (4) zwischen dem inneren Verbindungsabschnitt (4b) und dem äußeren Verbindungsabschnitt (4a) ein Hinterschnitt (4c) ausgebildet ist und jeweils der äußere Verbindungsabschnitt (4a) des Henkelhalteelements (4) einen Außendurchmesser aufweist, der mindestens 1 mm, vorzugsweise mindestens 2 mm, größer ist als der Innendurchmesser des Lochs (3a) am ersten Ende (3b) des Henkels (3) und/oder des Lochs (3a) am zweiten Ende (3c) des Henkels (3) und der höchstens 6 mm, vorzugsweise höchstens 4 mm, kleiner ist als der Innendurchmesser des Lochs am ersten Ende (3b) des Henkels (3) und/oder des Lochs (3a) am zweiten Ende (3c) des Henkels (3).

11. Deckel (1) nach einem der vorhergehenden Ansprüche,
wobei das Deckelelement (20) für jedes der Henkelhalteelemente (4) eine Ausnehmung (27a) zur Verbindung mit dem inneren Verbindungsabschnitt (4b) des jeweiligen Henkelhalteelements (4) aufweist,
wobei vorzugsweise jede der Ausnehmungen (27a) zur Verbindung mit dem inneren Verbindungsabschnitt (4b) des jeweiligen Henkelhalteelements (4) eine in Umfangsrichtung des Deckelelements (20) gekrümmte Fläche aufweist und der innere Verbindungsabschnitt (4b) des jeweiligen Henkelhalteelements (4) eine dieser gekrümmten Fläche entsprechende gekrümmte Kontaktfläche (4d) aufweist.

12. Flüssigkeitsbehälter (2), vorzugsweise in Form einer Getränkeflasche, insbesondere in Form einer Wasserflasche, umfassend:
- einen Behälterkörper (2a), insbesondere in Form eines Flaschenkörpers, zur Aufnahme von Flüssigkeiten, insbesondere Wasser, wobei der Behälterkörper (2a) eine Behälteröffnung (2b) und ein Behältergewinde (2c) aufweist, und
- einen Deckel (1) nach einem der Ansprüche 1-11, wobei das Deckelgewinde (24) des Deckels (1) ausgebildet ist, um in das Behältergewinde (2c) des Behälterkörpers (2a) einzugreifen und eine lösbare Gewindeverbindung zwischen dem Deckel (1) und dem Behälterkörper (2a) herzustellen.

13. Verfahren (100) zur Herstellung eines Deckels (1), vorzugsweise eines Deckels (1) nach einem der Ansprüche 1-11, das Verfahren (100) umfassend:
- Herstellen (110), insbesondere mittels Spritzgießen, eines Deckelelements (20), das vorzugsweise Polypropylen umfasst oder daraus besteht, und das auf einer Innenseite (22) des Deckelelements (20) ein Deckelgewinde (24) für eine Gewindeverbindung mit einem Behältergewinde (2c) eines Flüssigkeitsbehälters (2), insbesondere einer Getränkeflasche, vorzugsweise einer Wasserflasche, aufweist;
- Herstellen (120), insbesondere mittels Spritzgießen, eines Dichtungshalteelements (30), das vorzugsweise Polypropylen umfasst oder daraus besteht, wobei das Dichtungshalteelement (30) einen Vorsprung (31) aufweist, der sich ausgehend von einem Außenumfang (30b) des Dichtungshalteelements (30) in radialer Richtung (R) nach außen erstreckt;
- Stoffschlüssiges Verbinden (130) des Dichtungshalteelements (30) mit dem Deckelelement (20);
- Einsetzen (140) eines Dichtungselements (40), das zumindest abschnittsweise elastisch verformbar ist, in eine Dichtposition, sodass das Dichtungselement (40) innerhalb des Deckelelements (20) angeordnet ist und mittels des Vorsprungs (31) des Dichtungshalteelements (30) innerhalb des Deckelelements gehalten wird.

14. Verfahren (100) nach dem vorhergehenden Anspruch, das Verfahren (100) umfassend:
- Herstellen (125a) eines Deckelaußenelements, vorzugsweise aus Stahl, insbesondere rostfreiem Stahl; und/oder
- Stoffschlüssiges Verbinden (125c) des Deckelelements (20) mit einem Deckelaußenelement (10) mittels Anordnen des Deckelelements (20) innerhalb des Deckelaußenelements (10) und Anordnen einer Klebeverbindung zwischen dem Deckelelement (20) und dem Deckelaußenelement (10).

15. Verfahren (100) nach einem der Ansprüche 13-14,
wobei das stoffschlüssige Verbinden des Dichtungshalteelements mit dem Deckelelement mittels Mikrowellenschweißen erfolgt, insbesondere mittels Aufbringen von Mikrowellen mit
- einer Energie von mindestens 100 Watt, vorzugsweise mindestens 200 Watt, und/oder von höchstens 500 Watt, vorzugsweise höchstens 400 Watt, und/oder
- einer Frequenz von mindestens 5 kHz, vorzugsweise mindestens 10 kHz, und/oder von höchstens 30 kHz, vorzugsweise höchstens 20 kHz, und/oder
- einer Zeit von mindestens 0,05 Sekunden, vorzugsweise mindestens 0,10 Sekunden, und/oder von höchstens 0,30 Sekunden, vorzugsweis höchstens 0,20 Sekunden.

16. Verfahren (100) nach einem der Ansprüche 13-15, das Verfahren (100) umfassend:
- Positionieren (150) zweier Henkelhalteelemente (4) in Löchern (17) des Deckelaußenelements (10), wobei die Henkelhalteelemente (4) jeweils einen äußeren Verbindungsabschnitt (4a) und einen inneren Verbindungsabschnitt (4b) aufweisen, wobei vorzugsweise der äußere Verbindungsabschnitt (4a) des Henkelhalteelements (4) im Bereich der Außenseite (11) des Deckelaußenelements (10) angeordnet ist und der innere Verbindungsabschnitt (4b) des Henkelhalteelements (4) im Bereich der Innenseite (12) des Deckelaußenelements (10) angeordnet ist; und/oder
- Einsetzen (125b) des Deckelelements (20) in das Deckelaußenelement (10), wobei das Deckelelement (20) für jedes der Henkelhalteelemente (4) eine Ausnehmung (27a) zur Verbindung mit dem inneren Verbindungsabschnitt (4b) des jeweiligen Henkelhalteelements (4) aufweist und die Ausnehmungen (27a) den inneren Verbindungsabschnitt (4b) des jeweiligen Henkelhalteelements aufnehmen; und/oder
- Herstellen (160) einer formschlüssigen, vorzugsweise lösbaren, Verbindung, insbesondere einer Schnappverbindung, zwischen einem Loch (3a) an einem ersten Ende (3b) eines Henkels (3) und einem der Henkelhalteelemente (4) und einer formschlüssigen, vorzugsweise lösbaren, Verbindung, insbesondere einer Schnappverbindung, zwischen einem Loch (3a) an einem zweiten Ende (3c) des Henkels (3) und einem der Henkelhalteelemente (4).
